# EUROPÄISCHE PATENTSCHRIFT

(11) **EP 2 432 089 B1**
(45) Veröffentlichungstag und Bekanntmachung des Hinweises auf die Patenterteilung: **15.03.2017**
(21) Anmeldenummer: 11006746.9
(22) Anmeldetag: 18.08.2011
(51) Int. Cl.: H01T 4/06, H01R 9/24, H01R 13/635

(54) **Gerätekombination zum Schutz vor Überspannungen**
Device combination for protecting against electrical surges
Combinaison d'appareils pour la protection contre les surtensions

(30) Priorität: 20.09.2010 DE 202010012860 U; 07.03.2011 DE 102011013300
(43) Veröffentlichungstag der Anmeldung: 21.03.2012
(73) Patentinhaber: OBO Bettermann GmbH & Co. KG, 58710 Menden (DE)
(72) Erfinder: Oberreich, Sebastian, 45527 Hattingen (DE); Holterhoff, Martin, 58710 Menden (DE); Ogorek, Udo, 59077 Hamm (DE); Schmidt, Olaf, 59494 Soest (DE); Trinkwald, Jürgen, 58708 Menden (DE); Eckardt, Jörg, 58710 Menden (DE)
(74) Vertreter: Köchling, Conrad-Joachim

(56) Entgegenhaltungen:
- WO-A1-2006/074866
- DE-A1-102005 005 914
- DE-B- 1 036 356
- DE-U- 1 912 976
- US-A- 5 273 446

## Beschreibung

Die Erfindung betrifft eine Gerätekombination zum Schutz vor Überspannungen mit einem vorzugsweise U-förmigen Unterteil und einem mit diesem steckverbindbaren ein Überspannungsschutzelement aufweisenden Steckmodul, gemäß Oberbegriff des Anspruches 1.

Derartige Gerätekombinationen sind im Stand der Technik bekannt. Es wird hierzu beispielsweise auf die DE 2006 033 274 A1, die DE 10 2008 021 210 A1, die DE 10 2008 017 423 A1 verwiesen. Ähnliche Ausgestaltungen sind aus der DE 36 39 533 A1 bekannt.

Es sind derartige Gerätekombinationen bekannt, bei denen das Steckmodul mit dem Unterteil über kraftschlüssige Elemente verbunden ist, beispielsweise durch Federdruck von Kontakten, die miteinander in der Stecklage in Verbindung stehen. Des Weiteren sind solche Gerätekombinationen bekannt, bei denen das Steckmodul mit dem Unterteil durch Rastmittel verbunden ist, die in der Stecklage der Teile ineinander greifen und die durch entsprechende Manipulationen lösbar oder entrastbar sind.

Auch sind Gerätekombinationen bekannt, bei denen das Steckmodul mit dem Unterteil durch Formschlussmittel verbindbar ist, so dass in der Stecklage durch Formschluss eine unlösbare Verbindung erreicht wird. Durch entsprechende Manipulation kann der Formschluss aufgehoben werden, so dass dann das Steckmodul entnehmbar ist.

Sofern bei solchen Gerätekombinationen das Steckmodul ausgewechselt werden soll oder zur Wartungszwecken entnommen werden soll, so ist eine aufwendige Manipulation erforderlich, da es relativ schwierig ist, die in der Stecklage befindlichen Teile von dem Unterteil zu lösen. Dies ist insbesondere deswegen schwierig, weil häufig mehrere Steckmodule nebeneinander angeordnet und in dem entsprechenden U-förmigen Unterteil arretiert sind.

Eine Gerätekombination der Gattung, wie sie im Oberbegriff des Anspruches 1 angegeben ist, ist aus der DE 10 2005 005 914 A1 bekannt.

Eine ähnliche Ausgestaltung ist aus der WO 2006/074866A1 bekannt. Bei diesen bekannten Lösungen, die ebenfalls Überspannungsschutzgeräte betreffen und entsprechend belastbar sind, sind jeweils zusätzliche Bauteile zur erleichterten Entnahme notwendig, nämlich zusätzliche Auswerferfedern oder dergleichen.

Aus der US 5 273 446 A ist ein Steckverbinder bekannt, der bei elektronischen Verbindungen insbesondere Leiterplatten oder dergleichen eingesetzt wird. Solche relativ filigranen Ausgestaltungen sind für die dort beschriebenen Anwendungsbereiche brauchbar. Bei Gerätekombinationen zum Schutz von Überspannungen sind solche Ausgestaltungen deswegen nicht brauchbar, weil sie keine hohen Kräfte zu vermitteln vermögen.

Ausgehend von diesem Stand der Technik liegt der Erfindung die Aufgabe zugrunde, eine Gerätekombination gattungsgemäßer Art zu schaffen, bei der die Entnahme des in Steckstellung befindlichen Steckmodules erleichtert ist und bei dem vorzugsweise keine zusätzlichen Bauteile zur erleichterten Entnahme notwendig sind, wobei ein hoher Kontaktdruck in der Stecklage erreicht wird und dennoch eine einfache Entnahme ermöglicht ist.

Zur Lösung dieser Aufgabe wird vorgeschlagen, dass das Federelement durch wenigstens einen Steckkontakt oder ein Steckerelement gebildet ist, welcher oder welches gabelartig mit federnden Schenkeln ausgebildet ist, und dass das mit dem Federelement korrespondierende Teil, nämlich ein Steckerelement oder ein Steckkontakt sich in Steckrichtung keilartig verjüngend ausgebildete Kontaktflächen aufweist, die in Stecklage an den Schenkeln unter federnder Vorspannung der Schenkel anliegen, wobei der Keilwinkel der keilartigen Kontaktflächen größer als der Selbsthemmungswinkel ist.

Dadurch, dass das Federelement durch wenigstens einen Steckkontakt und/oder durch eines der Steckerelemente gebildet ist, ist es nicht erforderlich, ein zusätzliches Bauteil, also eine zusätzliche Feder einzusetzen, sondern die bisher notwendigen Bauteile zur elektrischen Kontaktierung, nämlich der Steckkontakt und/oder das Steckerelement werden als Federelement genutzt, um hierdurch nach dem Lösen der Rastmittel oder Haltemittel, das Steckmodul mindestens teilweise aus dem Unterteil entgegen Steckrichtung herauszudrücken.

Die Ausbildung von federnden Steckkontakten oder federnden Steckerelementen ist zwar an sich bekannt, jedoch wird hier die entsprechende gabelartige Ausbildung des Federelementes mit federnden Schenkeln in Kombination mit dem damit zusammenwirkenden entsprechenden Teil mit keilartig verjüngend ausgebildeten Kontaktflächen genutzt, um einerseits beim Stecken einen hohen Kontaktdruck im Bereich der Kontaktierung sicherzustellen, da dann mit zunehmendem Einsteckvorgang die gabelartigen federnden Schenkel zunehmend vorgespannt werden und für einen hohen Kontaktdruck sorgen, wobei andererseits sichergestellt ist, dass bei einer Entrastung beziehungsweise beim Lösen der Haltemittel oder Rastmittel das Steckmodul aufgrund der Federkraft der federnden Schenkel aus der Stecklage heraus entgegen der Stecklage bewegt wird, um die einfache Entnahme zu ermöglichen. Der Keilwinkel der keilartigen Kontaktflächen soll dabei deutlich größer als der Selbsthemmungswinkel sein, um den gewünschten Effekt sicherzustellen.

Eine bevorzugte Weiterbildung hierzu wird darin gesehen, dass die keilartig ausgebildeten Kontaktflächen an einem massiven Metallkontaktelement ausgebildet sind.

Ein solches massives Metallkontaktelement ist auch bei öfterem Gebrauch formhaltig, so dass der Keilwinkel in jedem Fall beibehalten wird, auch wenn die Elemente mehrfach voneinander gelöst und miteinander verbunden werden.

Eine alternative bevorzugte Ausführungsform wird darin gesehen, dass die keilartig ausgebildeten Kontaktflächen an einem Blechbiegekontaktelement ausgebildet sind.

Hierbei ist die Ausbildung des Kontaktelementes mit den keilartigen Kontaktflächen durch einen einfachen Biegevorgang zu erreichen, so dass als Ausgangsmaterial ein Blechelement genutzt werden kann, welches in entsprechende Form überführt wird.

Ausführungsbeispiele der Erfindung sind in der Zeichnung dargestellt und im Folgenden näher beschrieben. Es zeigt:
- Figur 1 bis 3: eine erfindungsgemäße Gerätekombination in Teilansicht, in einer Vormontagelage;
- Figur 4 bis 6: desgleichen in der Montagesolllage;
- Figur 7: eine Variante in der Ansicht Gemäß Figur 3 gesehen.

In der Zeichnung ist eine Gerätekombination zum Schutz vor Überspannungen gezeigt. Diese besteht aus einem etwa U-förmigen Unterteil 1 und mindestens einem mit diesem steckverbindbaren ein Überspannungsschutzelement aufweisenden Steckmodul 2. In der Montagesolllage ist das Steckmodul 2 in die entsprechende Ausnehmung des Unterteils 1 eingesteckt und in der Stecklage verriegelt, wobei zwischen Steckmodul 2 und Unterteil 1 wirkende Haltemittel oder Rastmittel vorgesehen sind. In der Stecklage gemäß Figur 4 bis 6 greifen diese Teile ineinander und halten die Teile in der Sollposition. Durch Manipulation sind die entsprechenden Rastmittel entrastbar oder lösbar, damit das Steckmodul 2 vom Unterteil 1 abgenommen werden kann.

Um diese Manipulation zu erleichtern, ist
in der Zeichnung in Figur 1 bis 7 eine Gerätekombination zum Schutz vor Überspannungen mit einem vorzugsweise U-förmigen Unterteil 1 und einem mit diesem steckverbindbaren, einen Überspannungsschutzelement aufweisenden Steckmodul 2 gezeigt, wobei zwischen Steckmodul 2 und Unterteil 1 wirkende Haltemittel oder Rastmittel vorgesehen sind, die in Stecklage der Teile ineinandergreifen und die Teile in Solllage halten, die aber durch Manipulation lösbar und/oder entrastbar sind, um das Steckmodul 2 aus dem Unterteil 1 entnehmen zu können. Die Haltemittel oder Rastmittel sind in der Zeichnung nicht gezeigt. Sie sind im Stand der Technik vielfach bekannt, so dass auf eine konkrete Darstellung in der Zeichnung verzichtet werden kann.

Um ohne zusätzlichen Bauteileaufwand zu ermöglichen, dass das Steckmodul 2 aus der arretierten Stecklage gemäß Figur 4 bis 6 freigegeben werden kann und in einfacher Weise vom Unterteil 1 abgenommen werden kann, ist zwischen Unterteil 1 und Steckmodul 2 ein Federelement 4 vorgesehen, welches bei gestecktem Steckmodul 2 vorgespannt ist und bei gelöstem oder entrastetem Haltemittel oder Rastmittel das Steckmodul 2 entgegen Steckrichtung in eine Entnahmeposition verstellt.

Das Unterteil 1 ist in üblicher Weise mit Anschlussleitern verbindbar, die wiederum mit Steckkontakten 6 kontaktiert sind. Das Steckmodul 2 weist damit korrespondierende Steckerelemente 5 auf, die mit dem Überspannungselement des Steckmoduls 2 kontaktiert sind. Dies entspricht dem üblichen Aufbau.
Das Federelement 4 ist gemäß der Erfindung durch wenigstens einen Steckkontakt 6 oder durch ein Steckerelement 5 gebildet. Im Ausführungsbeispiel ist das Federelement 4 durch einen Steckkontakt 6 gebildet, welcher gabelartig mit federnden Schenkeln 7 ausgebildet ist, wobei das mit dem Federelement 4 korrespondierende Teil, nämlich im Ausführungsbeispiel das Steckerelement 5, sich in Steckrichtung keilartig verjüngend ausgebildete Kontaktflächen 8 aufweist, die in Stecklage gemäß Figur 4 bis 6 an den Schenkeln 7 unter federnder Vorspannung der Schenkel 7 anliegen. Durch diese Ausbildung wird erreicht, dass der Auswerfmechanismus nicht mit einem zusätzlichen Bauteil erreicht wird, sondern die ohnehin vorhandenen Bauteile, nämlich der Steckkontakt 6 und das Steckerelement 5 reichen aus, um die entsprechende Funktion sicherzustellen, wobei diese Elemente lediglich in ihrer Form und Wirkungsweise erfindungsgemäß ausgestaltet sind.

Bei der Ausführungsform nach Figur 1 bis Figur 6 sind die keilartig ausgebildeten Kontaktflächen 8 an einem massiven Metallkontaktelement ausgebildet. Bei der Ausführungsform nach Figur 7 sind die keilartig ausgebildeten Kontaktflächen 8 an einem aus einem Blech gebogenen Blechbiegekontaktelement ausgebildet, welches das Steckerelement 5 bildet.

Die Erfindung stellt mit besonders einfachen Mitteln und geringem Kostenaufwand eine konstruktive Lösung zur Verfügung, bei der die Demontage des Steckmoduls 2 aus dem Unterteil 1 für den Benutzer erheblich erleichtert ist.

## Patentansprüche

1. Gerätekombination zum Schutz vor Überspannungen mit einem vorzugsweise U-förmigen Unterteil (1) und einem mit diesem steckverbindbaren ein Überspannungsschutzelement aufweisenden Steckmodul (2), wobei das Unterteil (1) mit Anschlussleitern kontaktierte Steckkontakte (6) und das Steckmodul (2) damit korrespondierende Steckerelemente (5) aufweist und wobei zwischen Steckmodul (2) und Unterteil (1) wirkende Haltemittel oder Rastmittel vorgesehen sind, die in Stecklage von Unterteil (1) und Steckmodul (2) ineinander greifen und die durch Manipulation lösbar und/oder entrastbar sind, um das Steckmodul (2) vom Unterteil (1) zu trennen, wobei ein zwischen Unterteil (1) und Steckmodul (2) wirkendes Federelement (4) vorgesehen ist, welches bei gestecktem Steckmodul (2) vorgespannt ist und bei gelöstem oder entrastetem Haltemittel oder Rastmittel das Steckmodul (2) entgegen Steckrichtung in eine Entnahmeposition verstellt, **dadurch gekennzeichnet, dass** das Federelement (4) durch wenigstens einen Steckkontakt (6) oder ein Steckerelement (5) gebildet ist, welcher oder welches gabelartig mit federnden Schenkeln (7) ausgebildet ist, und dass das mit dem Federelement (4) korrespondierende Teil, nämlich ein Steckerelement (5) oder ein Steckkontakt (6) sich in Steckrichtung keilartig verjüngend ausgebildete Kontaktflächen (8) aufweist, die in Stecklage an den Schenkeln (7) unter federnder Vorspannung der Schenkel (7) anliegen, wobei der Keilwinkel der keilartigen Kontaktflächen (8) größer als der Selbsthemmungswinkel ist.

2. Gerätekombination nach Anspruch 1, **dadurch gekennzeichnet, dass** die keilartig ausgebildeten Kontaktflächen (8) an einem massiven Metallkontaktelement ausgebildet sind.

3. Gerätekombination nach Anspruch 1, **dadurch gekennzeichnet, dass** die keilartig ausgebildeten Kontaktflächen (8) an einem Blechbiegekontaktelement ausgebildet sind.

## Claims

1. A device combination for protection against overvoltages with a preferably U-shaped lower portion (1) and a pluggable module (2) including an overvoltage protection element and being connectable in a plug-in manner to said lower portion (1), the lower portion (1) including plug-in contacts (6) contacted with connecting leads, and the pluggable module (2) including corresponding plug-in elements (5), and retention means or latching means acting between pluggable module (2) and lower portion (1) being provided that in the pluged-in position of lower portion (1) and pluggable module (2) engage each other and are detachable and/or unlatchable by manipulation, in order to separate the pluggable module (2) from the lower portion (1), a spring member (4) acting between the lower portion (1) and the pluggable module (2) being provided, which with plugged-in pluggable module (2) is biased and with detached or unlatched retention means or latching means adjusts the pluggable module (2) against the direction of insertion into a removal position, **characterized by** that the spring member (4) is formed by at least one plug-in contact (6) or one plug-in element (5), which is configured in a fork-type manner with resilient legs (7), and that the part corresponding to the spring member (4), namely a plug-in element (5) or a plug-in contact (6) has contact surfaces (8) being tapered in the direction of insertion in a wedge-like manner, the contact surfaces (8), in the plug-in position, resting against the legs (7) under resilient tension of the legs (7), the wedge angle of the wedge-type contact surfaces (8) being greater than the self-locking angle.

2. The device combination of claim 1, **characterized by** that the contact surfaces (8) configured in a wedge-like manner are formed at a massive metal contact element.

3. The device combination of claim 1, **characterized by** that the contact surfaces (8) configured in a wedge-like manner are formed at a bent sheet-metal contact element.

## Revendications

1. Combinaison de dispositifs pour la protection contre les surtensions avec une partie inférieure (1) de préférence en U et un module enfichable (2) comportant un élément de protection contre les surtensions et reliable par enfichage à la partie inférieure (1), la partie inférieure (1) comportant des contacts enfichables (6) en contact avec des conducteurs de raccordement, et le module enfichable (2) comportant des éléments enfichables (5) correspondants, et des moyens de retenue ou des moyens de verrouillage agissant entre le module enfichable (2) et la partie inférieure (1) étant prévus qui dans la position d'enfichage de la partie inférieure (1) et du module enfichable (2) s'engrenant mutuellement et sont amovibles et/ou déverrouillables par manipulation, afin de séparer le module enfichable (2) de la partie inférieure (1), un élément de ressort (4) agissant entre la partie inférieure (1) et le module enfichable (2) étant prévu, qui, si le module enfichable (2) est enfiché, est sollicité et, si les moyens de retenue ou les moyens de verrouillage sont enlevés ou déverrouillés, règle le module enfichable (2) contre la direction d'enfichage dans une position d'enlèvement, **caractérisée en ce que** l'élément de ressort (4) est réalisé par au moins un contact à enfichage (6) ou un élément à enfichage (5), qui est configuré de manière de fourche avec des jambes élastiques (7), et que la partie correspondant à l'élément de ressort (4), c'est-à-dire un élément à enfichage (5) ou un contact à enfichage (6) comporte des surfaces de contact (8) s'étrécissant dans la direction d'enfichage de manière de cale, les surfaces de contact (8), dans la position d'enfichage, étant en appui sur les jambes (7) sous tension élastique par les jambes (7), l'angle de cale des surfaces de contact (8) en forme de cale étant supérieur à l'angle d'arc-boutement.

2. Combinaison de dispositifs selon la revendication 1, **caractérisée en ce que** les surfaces de contact (8) réalisées de manière de cale sont agencées à un élément de contact en métal massif.

3. Combinaison de dispositifs selon la revendication 1, **caractérisée en ce que** les surfaces de contact (8) réalisées de manière de cale sont agencées à un élément de contact en tôle pliée.
